# EUROPÄISCHE PATENTSCHRIFT

(11) **EP 1 249 193 B1**
(45) Veröffentlichungstag und Bekanntmachung des Hinweises auf die Patenterteilung: **13.12.2006**
(21) Anmeldenummer: 02007755.8
(22) Anmeldetag: 05.04.2002
(51) Int. Cl.: A47F 3/04

(54) **Kühlregal**
Refrigerated display case
Présentoir réfrigéré

(30) Priorität: 12.04.2001 DE 10118439
(43) Veröffentlichungstag der Anmeldung: 16.10.2002
(73) Patentinhaber: Linde Kältetechnik GmbH & Co.KG, 50999 Köln (DE)
(72) Erfinder: Weidenbach, Dieter, 65468 Astheim (DE)
(74) Vertreter: Klunker . Schmitt-Nilson . Hirsch

(56) Entgegenhaltungen:
- EP-A- 0 889 294
- DE-A- 19 833 196
- DE-B- 1 279 696
- DE-U- 29 804 329
- FR-A- 2 458 255
- US-A- 3 812 684

## Beschreibung

Die Erfindung betrifft ein zumindest teilweise gekühltes Regal mit Mitteln zum Erzeugen eines Kühlluftstromes und mit wenigstens einer in dem unteren Bereich der Regalfront angeordneten Öffnung, über die Luft aus der Umgebung den Mitteln zum Erzeugen eines Kühlluftstromes zugeführt wird.

Bei gattungsgemäßen Regalen - im Folgenden Kühlregale genannt - geht der Trend dahin, die Fronthöhe derartiger Kühlregale zu verringern. Ferner ist Fakt, dass die Temperaturen im Bodenbereich vor einem Kühlregal mit < 12 bis 15 °C extrem niedrig sind. Dies wirkt sich im Hinblick auf die Attraktivität derartiger Kühlregale auf den Kunden sowie den Krankenstand des Bedienpersonales negativ aus.

In jüngster Zeit kommen Kühlregale zum Einsatz, bei denen auf ein klassisches Rückluftgitter im vorderen unteren Bereich verzichtet wird. Statt dessen ist bzw. sind jedoch in der Regalfront eine oder mehrere Öffnungen vorgesehen, über die die Kaltluft aus dem Bodenbereich vor dem Kühlregal in das Kühlregal gesaugt und den dort vorhandenen Mitteln zum Erzeugen eines Kühlluftstromes zugeführt wird. Unter dem Begriff "Mittel zum Erzeugen eines Kühlluftstromes" seien die für die Erzeugung eines Kühlluftstromes erforderlichen Bauteile, wie bspw. Verdampfer, Wärmetauscher, Lüfter, Ventilatoren, etc. zu verstehen.

Aus Kosten- und Energiespargründen werden die Warenraumöffnungen derartiger Kühlregale während der Ladenschlusszeiten mittels entsprechender Abdeckungen verschlossen. Im Regelfall ist die Abdeckung als ein Rollo ausgebildet, das in seiner Ruheposition auf einer im oberen Bereich des Kühlregales angeordneten Rolle aufgewickelt ist. Manuell oder automatisch wird dieses Rollo zu Beginn der Ladenschlusszeiten in eine Abdeckposition gebracht bzw. verfahren, so dass der Warenraum des Kühlregales gegen die wärmere Umgebung abgeschlossen ist.

Kommen bei den vorbeschriebenen neuen Kühlregalkonstruktionen derartige Abdeckungen zum Einsatz, so hat dies den Nachteil, dass die in ihre Abdeckposition gebrachte Abdeckung die in der Regalfront vorgesehene(n) Öffnung(en) verschließt und ggf. derart stark an die Öffnung(en) gepresst wird, dass ein Ansaugen von kalter Umgebungsluft in das Kühlregal nicht mehr möglich ist, da die Öffnung(en) u. U. vollständig verschlossen ist bzw. sind. Dies hat zur Folge, dass der Kühlluftstrom zusammenbricht und die Ware nicht mehr ausreichend gekühlt wird.

US-A-3 812 684, DE-B-1 279 696, FR-A-2 458 255 und DE-A-198 33 196 zeigen gekühlte Regale gemäß dem Oberbegriff von Anspruch 1.

Aufgabe der vorliegenden Erfindung ist es, ein gattungsgemäßes, zumindest teilweise gekühltes Regal anzugeben, das die vorgenannten Nachteile nicht aufweist.

Zur Lösung dieser Aufgabe wird vorgeschlagen, dass die in die Abdeckposition gebrachte Abdeckung die im unteren Bereich der Regalfront angeordnete Öffnung zumindest teilweise verschließt.

Das erfindungsgemäße, zumindest teilweise gekühlte Regal in vorteilhafter Weise weiterbildend wird vorgeschlagen, dass die zusätzlich vorgesehene(n) Öffnung(en), über die Luft aus dem Warenraum den Mitteln zum Erzeugen eines Kühlluftstromes zugeführt wird, im vorderen unteren Bereich des Regales vorgesehen ist bzw. sind.

Wird bei dem erfindungsgemäßen Kühlregal nunmehr die die Warenraumöffnung zumindest zeitweise verschließende Abdeckung in ihre Abdeckposition gebracht, so wird bzw. werden zwar die in dem unteren Bereich der Regalfront angeordneten Öffnungen verschlossen, was jedoch lediglich zur Folge hat, dass von diesem Zeitpunkt ab nurmehr Luft aus dem Warenraum über die zusätzliche(n) Öffnung(en) den Mitteln zum Erzeugen eines Kühlluftstromes zugeführt wird.

Da erfindungsgemäß bei in der Abdeckposition befindlicher Abdeckung nunmehr Luft aus dem Warenraum wieder den Mitteln zum Erzeugen eines Kühlluftstromes zugeführt wird, reduziert sich - verglichen mit einer Luftzuführung über alle Öffnungen - die den Mitteln zum Erzeugen eines Kühlluftstromes zugeführte Luftmenge. Diese verringerte Luftmenge ist jedoch bei in der Abdeckposition befindlicher Abdeckung für die Bereitstellung einer ausreichenden Kühlung ausreichend, so dass sich die bisher zum Einsatz kommende Drosselung des oder der Ventilatoren bzw. Lüfter oder andere Maßnahmen, wie bspw. Fühlerbeheizung, Sollwertanhebung, Ventilatortaktung, etc. erübrigen. Im Ergebnis kommt es zu einer Reduzierung des Energieverbrauches, insbesondere während des Nacht- bzw. Ladenschlussbetriebes.

Eine weitere vorteilhafte Ausgestaltung des erfindungsgemäßen, zumindest teilweise gekühlten Regales ist dadurch gekennzeichnet, dass Mittel zum Regeln der Durchflussmengen durch die unterschiedlichen Öffnungen vorgesehen sind.

Mittels dieser Ausgestaltung kann erreicht werden, dass - abhängig von bestimmten Parameterndie Durchflussmengen durch die einzelnen Öffnungen variiert werden können. So können ggf. bestimmte Öffnungen auch vollständig verschlossen werden. Die Regelung der Durchflussmengen durch die einzelnen Öffnungen kann hierbei manuell oder automatisch erfolgen.

Ein weiterer Vorteil des erfindungsgemäßen, zumindest teilweise gekühlten Regales ist darin zu sehen, dass der Bereich vor einem erfindungsgemäßen Kühlregal wärmer wird, da die in diesem Bereich befindliche kalte Luft abgesaugt wird. Dadurch wird zum einen die Attraktivität derartiger Kühlregale für den Kunden erhöht und zum anderen der Krankenstand bei dem Bedienpersonal reduziert.

Das erfindungsgemäße, zumindest teilweise gekühlte Regal sowie weitere Ausgestaltungen desselben, die Gegenstände der Unteransprüche darstellen, seien im Folgenden anhand des in der Figur dargestellten Ausführungsbeispieles näher erläutert. Die Figur zeigt hierbei eine seitliche, nicht maßstabsgerechte Schnittdarstellung.

Das erfindungsgemäße, zumindest teilweise gekühlte Regal weist einen isolierten Korpus 1 auf, der auf einem Sockel 2 ruht. Der isolierte Korpus 1 umschließt einen Warenraum, in dem im Regelfall mehrere Warenpräsentationsböden 5 angeordnet sind. Zudem dient der Warenraumboden 6 der Präsentation von Waren.

Die Regalfront weist eine Öffnung 9 auf, über die die Kaltluft aus dem Bodenbereich vor dem Kühlregal in das Kühlregal gesaugt und den dort vorhandenen Mitteln zum Erzeugen eines Kühlluftstromes - in der Figur dargestellt als Verdampfer 7 - zugeführt wird. Der Kühlluftstrom wird in dem rückwärtigen Zuluftkanal 3 dem Zuluftgitter 8 zugeführt, tritt über dieses in den Warenraum und bildet entlang der Warenraumöffnung einen, das Eindringen von warmer Umgebungsluft verhindernden Kühlluftschleier.

Zusätzlich ist im Regelfall die Rückwand 4 des Warenraumes perforiert ausgebildet, so dass Kühlluft über die perforierte Warenraumrückwand 4 aus dem Zuluftkanal 3 in den Warenraum eintreten kann, wobei dieser Anteil der Kühlluft über die auf den Warenpräsentationsböden 5 angeordneten Waren strömt und diese kühlt.

Wird die Nachtabdeckung 11 nun in ihre Abdeckposition gebracht - wie in der Figur dargestellt -, so wird die in der Regalfront vorgesehene Öffnung 9 verschlossen. Das Ansaugen von kalter Umgebungsluft in das Kühlregal ist dann - wenn überhaupt - nur stark eingeschränkt möglich.

Es ist daher zusätzlich wenigstens eine Öffnung 10, über die Luft aus dem Warenraum den Mitteln zum Erzeugen eines Kühlluftstromes zugefügt wird, vorgesehen. Diese ist - wie in der Figur dargestellt - vorzugsweise im vorderen unteren Bereich des Regales vorgesehen.

## Patentansprüche

1. Zumindest teilweise gekühltes Regal mit Mitteln (7) zum Erzeugen eines Kühlluftstromes eine die Warenraumöffnung zumindest zeitweise verschließende Abdeckung (11) aufweisend, und mit wenigstens einer in dem unteren Bereich der Regalfront angeordneten Öffnung (9), über die Luft aus der Umgebung den Mittel (7) zum Erzeugen eines Kühlluftstromes zugeführt wird, wobei zusätzlich wenigstens eine Öffnung (10), über die Luft aus dem Warenraum den Mitteln (7) zum Erzeugen eines Kühlluftstromes zugeführt wird, vorgesehen ist, **dadurch gekennzeichnet, dass** die in ihre Abdeckposition gebrachte Abdeckung (11) die in dem unteren Bereich der Regalfront angeordnete(n) Öffnung(en) (9) zumindest teilweise verschließt.

2. Zumindest teilweise gekühltes Regal nach Anspruch 1, **dadurch gekennzeichnet, dass** die zusätzlich vorgesehene(n) Öffnung(en) (10), über die Luft aus dem Warenraum den Mitteln zum Erzeugen eines Kühlluftstromes zugeführt wird, im vorderen unteren Bereich des Regales vorgesehen sind.

3. Zumindest teilweise gekühltes Regal nach einem der vorhergehenden Ansprüche 1 bis 2, **dadurch gekennzeichnet, dass** Mittel zum Regeln der Durchflussmengen durch die unterschiedlichen Öffnungen (9, 10) vorgesehen sind.

## Claims

1. At least partially refrigerated shelf with means (7) for producing a chilled air current, comprising a cover (11) which at least intermittently closes off the opening of the goods space, and with at least one opening (9) disposed in the lower part of the shelf front, through which air is supplied from the environment to the means (7) for producing a chilled air current, at least one opening (10) additionally being provided, through which air is supplied from the goods space to the means (7) for producing a chilled air current, **characterised in that** the cover (11) placed in its covering position at least partly closes off the opening(s) (9) provided in the lower part of the shelf front.

2. At least partially refrigerated shelf according to claim 1, **characterised in that** the opening(s) (10) additionally provided, through which air is supplied from the goods space to the means for producing a chilled air current, are provided in the lower front part of the shelf.

3. At least partially refrigerated shelf according to one of the preceding claims 1 to 2, **characterised in that** means are provided for regulating the quantities of flow through the different openings (9, 10).

## Revendications

1. Présentoir au moins partiellement réfrigéré avec des moyens (7) pour générer un courant d'air de refroidissement, présentant un cache (11) obturant au moins partiellement l'ouverture de l'espace de stockage des produits et avec au moins une ouverture (9) disposée dans la zone inférieure avant du présentoir, par laquelle l'air environant est amené aux moyens (7) pour générer un courant d'air de refroidissement, au moins une ouverture supplémentaire (10) par laquelle de l'air de l'espace de stockage des produits est amené aux moyens (7) pour générer un courant d'air de refroidissement étant prévue, **caractérisé en ce que** le cache (11) mis dans sa position d'obturation, ferme au moins partiellement la (les) ouverture(s) (9) disposée(s) dans la zone inférieure avant du présentoir.

2. Présentoir au moins partiellement réfrigéré selon la revendication 1, **caractérisé en ce que** la (les) ouverture(s) supplémentaire(s) (10) par lesquelles de l'air de l'espace de stockage des produits est amené aux moyens pour générer un courant d'air de refroidissement est (sont) prévue(s) dans la zone inférieure avant du présentoir.

3. Présentoir au moins partiellement réfrigéré selon l'une des revendications précédentes, **caractérisé en ce que** des moyens pour régler les quantités de flux à travers les différentes ouvertures (9, 10) sont prévues.
